# FASCICULE DE BREVET EUROPEEN

(11) **EP 1 806 032 B1**
(45) Date de publication et mention de la délivrance du brevet: **23.09.2009**
(21) Numéro de dépôt: 05815219.0
(22) Date de dépôt: 28.10.2005
(51) Int. Cl.: H05B 3/36, F24D 13/02, E01C 13/02

(54) **DISPOSITIF DE CHAUFFAGE DE SOLS, NOTAMMENT RECOUVERTS D'UN REVETEMENT DE SYNTHESE**
BODENHEIZENDE VORRICHTUNG, INSBESONDERE FÜR BÖDEN MIT SYNTHETISCHEM BELAG
SOIL-HEATING DEVICE PARTICULARLY FOR SOIL COVERED BY A SYNTHETIC SURFACE

(30) Priorité: 28.10.2004 FR 0411549
(43) Date de publication de la demande: 11.07.2007
(73) Titulaire: Scherrer, Fernand, 68100 Mulhouse (FR)
(72) Inventeur: BEISSER, Jean-Claude, F-05520 l'Argentière la Bessée (FR); SCHERRER, Fernand, 68100 Mulhouse (FR)
(74) Mandataire: Puiroux, Guy
(86) Numéro de dépôt international: PCT/FR2005/002710
(87) Numéro de publication internationale: WO 2006/045964

(56) Documents cités:
- WO-A-93/19565
- FR-A- 2 849 340
- US-A- 3 584 198
- US-A- 5 814 792

## Description

La présente invention concerne des éléments de chauffage de terrains ou de sols recouverts d'un revêtement de type synthétique ou complexe artificiel, notamment des terrains de sport tels que par exemple des terrains de tennis, de football, de hockey sur gazon etc..., en vue de les mettre hors gel ou d'en faire fondre la glace et/ou la neige dont ils sont recouverts.

Les documents US-A-3 584 198 et FR-A-2 849 340 montrent sols avec une couche chauffante.

On sait que certains sols, notamment dans les complexes sportifs ou dans les terrains d'entraînement, dans les jardins d'agrément etc..., sont recouverts d'éléments artificiels de synthèse tels que, par exemple dans certains stades sportifs, de dalles ou bandes de gazon en polypropylène. Afin de conférer à ces sols une bonne stabilisation ainsi qu'un amortissement élastique qui ne peut leur être fourni par les dalles elles-mêmes en raison de leur nature, ces dalles sont disposées sur des plaques en élastomère. Or ces dernières constituent, en raison de leur caractère isolant, un barrage à tout système de chauffage qui est disposé sous la couche d'élastomère, tels que notamment les dispositifs de chauffage à circulation de fluides.

Il en résulte que le chauffage de ce type de revêtement synthétique n'a encore jamais été réalisé de façon efficace malgré un grand nombre de tentatives réalisées avec cet objectif.

Les contraintes imposées aux dispositifs de chauffage de ce type sont en effet multiples. Ainsi ces dispositifs doivent tout d'abord être plans afin de pouvoir être introduits directement entre les dalles et leur support en élastomère et délivrer directement la chaleur aux dalles sans que ne soit interposé entre celles-ci et la source de chaleur un élément isolant.

Par ailleurs, ils doivent être étanches afin d'éviter tout problème de dysfonctionnement au niveau de la sécurité électrique. Ils doivent de plus ne pas constituer un barrage à l'écoulement des eaux pluviales ou de fonte de la neige, et ils doivent pouvoir être disponibles en bandes de grandes longueurs afin que l'utilisateur puisse ajuster leurs dimensions en fonction de ses besoins. Enfin leur surface doit pouvoir être disposée suffisamment près de la surface du terrain, de façon à chauffer rapidement et de façon homogène les complexes artificiels concernés.

La présente invention a pour but de proposer des moyens de chauffage en mesure de satisfaire à l'ensemble des contraintes et conditions précitées.

La présente invention a ainsi pour objet un dispositif de chauffage de sols, notamment recouverts de revêtements en matière de synthèse, du type constitué d'un film chauffant, **caractérisé en ce qu**'il comprend deux feuilles support, isolantes électriquement et étanches, entre lesquelles sont disposées des bandes parallèles conductrices qui s'étendent suivant la longueur de la feuille support et qui sont associées deux à deux de façon que, à une extrémité, elles soient respectivement réunies à deux bornes d'alimentation électrique, et à l'autre extrémité, elles soient réunies entre elles par un pont conducteur.

Afin d'éviter que le dispositif de chauffage ne perturbe un bon écoulement permanent des eaux telles que celles résultant de la fonte des neiges ou du gel, des orifices disposés entre les bandes conductrices traversent celui-ci.

Dans une variante de mise en oeuvre les bandes conductrices pourront être libres vis-à-vis des feuilles.

Par ailleurs l'une des feuilles pourra être réalisée en un matériau opaque et l'autre feuille pourra être réalisée en un matériau translucide, cette dernière permettant de visionner les bandes conductrices.

Afin de permettre la réalisation des connexions une fenêtre pourra être découpée dans l'une des feuilles de façon à dégager une surface de bande permettant de réaliser une soudure d'un pont conducteur qui sera fixé sur chacune de ces surfaces de bande ainsi dégagée. Ce pont conducteur et la réunion des bandes aux conducteurs d'alimentation électrique seront isolés à leur tour par recouvrement et fixation sur ces éléments, notamment par soudure ou par collage, d'un morceau de feuille d'étanchéité isolante.

Préférentiellement les bandes conductrices et les intervalles qui les séparent les unes des autres auront la même largeur, et le pont conducteur entre deux bandes sera réalisé par un élément de bande.

La présente invention a également pour objet un procédé de fabrication d'un film destiné à la réalisation d'un dispositif de chauffage du type précité, **caractérisé en ce qu**'il comporte les étapes consistant à :
- coller une feuille conductrice et résistive, notamment en aluminium, sur une feuille support isolante, notamment en PVC, au moyen d'une colle transposable,
- découper "à mi-chair" dans la feuille conductrice des bandes parallèles et longitudinales,
- enduire de colle, à raison d'une sur deux, les bandes - parallèles et longitudinales,
- déposer sur celles-ci une feuille support isolante et étanche,
- séparer l'un de l'autre les composants respectifs constitués d'une feuille support et des bandes conductrices respectives qui y adhèrent,
- coller sur chacun desdits composants une seconde feuille support de façon que les bandes conductrices soient respectivement prises en sandwich entre les deux feuilles support.

La présente invention a également pour objet un procédé de fabrication du dispositif de chauffage **caractérisé en ce qu**'il comporte les étapes consistant à :
- découper le film transversalement afin de le mettre à longueur,
- réunir électriquement deux à deux les bandes conductrices à une extrémité du dispositif de chauffage,
- constituer des bornes d'alimentation électriques aux extrémités opposées respectives de chacune des paires de bandes.

La mise en contact électrique avec les bandes conductrices pourra être réalisée par découpage à mi-chair d'une fenêtre dans l'une des feuilles support, élimination de la décortique correspondante, soudure de l'élément à mettre en contact électrique et étanchéification de la zone correspondante par collage d'une pièce isolante.

On décrira ci-après à titre d'exemple non limitatif, une forme d'exécution de la présente invention, en référence au dessin annexé sur lequel :
La figure 1 est une vue en plan d'un film formant un élément de base permettant de mettre en oeuvre la présente invention.
La figure 2 est une vue partielle en plan d'un élément de chauffage obtenu à partir de l'élément de base représenté sur la figure 1, après ouverture à ses deux extrémités respectives de fenêtres de dégagement des bandes conductrices.
Les figures 2a et 2b sont des vues en plan partielles agrandies de la partie supérieure et de la partie inférieure d'un élément de chauffage dans ses zones de connections électriques.
La figure 3 est une vue partielle en plan de l'élément de chauffage représenté par les figures 2 à 2b après réalisation des connections électriques.
La figure 4 est une vue partielle en plan d'un élément de chauffage terminé prêt à être mis en place sous le complexe artificiel à chauffer.
La figure 5 est une vue en plan partielle d'une variante de mise en oeuvre d'un film destiné à la réalisation d'un dispositif de chauffage suivant la présente invention.
Les figures 6a à 6e sont des vues partielles en plan des différentes phases successives d'une variante de mise en oeuvre préférentielle du procédé de réalisation d'un film suivant l'invention.
Les figures 7a à 7g sont des vues schématiques de principe en coupe transversale des éléments représentés sur les figures précédentes au cours des différentes phases d'assemblage.

On a représenté sur la figure 1 un élément de base 1 destiné à permettre à l'utilisateur de constituer, en fonction des caractéristiques dimensionnelles qui lui sont imposées par la géométrie et la dimension d'un terrain à chauffer, un dispositif de chauffage suivant l'invention.

L'élément de base 1 est ainsi constitué de deux feuilles assemblées d'un support en polychlorure de vinyle (PVC), respectivement 1a et 1b, entre lesquelles on a pris en sandwich une séries de bandes conductrices et résistive en aluminium 3 de faible épaisseur qui sont disposées de façon qu'elles soient parallèles et s'étendent suivant la longueur des feuilles support. Afin de faciliter le maintien des bandes 3 les feuilles 1a et 1b pourront comporter une face adhésive.

Plus précisément, dans le présent exemple de mise en oeuvre de l'invention, les deux feuilles support 1a et 1b ainsi que les bandes métalliques 3 constituant l'élément de base 1 ont une largeur l d'environ 120 cm et une longueur de l'ordre de plusieurs dizaines de mètres. On disposera suivant la largeur l des deux feuilles support 1a et 1b, douze bandes conductrices de 6 cm de largeur qui seront numérotées de I à XII et qui seront écartées les unes des autres d'un même intervalle i de 4 cm.

A partir de l'élément de base 1 l'utilisateur, en fonction des dimensions et de la géométrie du terrain qu'il souhaite chauffer, coupera des longueurs L dans cet élément de base (figure 2) qui lui fourniront autant d'éléments chauffants 5.

Pour constituer chacun de ces éléments chauffants 5 l'utilisateur, ainsi que représenté sur les figures 2, 2a et 2b découpera aux deux extrémités A et B de ceux-ci des fenêtres respectives 7_{A} et 7_{B} traversant l'épaisseur d'une feuille, à savoir la feuille 1b dans le présent exemple, de façon à mettre à nu sur une petite surface S_{A} et S_{B} les deux extrémités respectives de chacune des bandes conductrices.

Les douze bandes 3, sont ensuite reliées électriquement entre elles deux à deux et ceci, ainsi que représenté sur la figure 3, en disposant à leur extrémité A un pont conducteur de raccordement électrique 9 si bien que chacune de ces paires de bandes forme un circuit électrique fermé. Les deux autres extrémités (côté B) de ces deux bandes conductrices 3 sont respectivement reliées à un conducteur électrique 12 en communication avec une phase et à un conducteur électrique 14 en communication avec le neutre. Une fois ces différentes connexions électriques effectuées, on a ainsi réalisé, à partir de chacun desdits circuits électriques fermés, un élément chauffant 5. Cet élément chauffant 5 sera alimenté sous très basse tension, c'est-à-dire une tension pouvant varier sensiblement entre 5 volts et 48 volts, ce qui permettra ainsi en fonction de la tension d'alimentation choisie, de contrôler la puissance calorifique délivrée par cet élément chauffant.

Au cours d'une dernière étape, ainsi que représenté sur la figure 4, on assure l'étanchéité des connexions réalisées au niveau des ponts 9 et des connexions des conducteurs électriques, en recouvrant celles-ci par des éléments étanches 16 qui sont fixés soit par collage soit par thermosoudage. Ces éléments de recouvrement 16 pourront par exemple être de même nature que la matière constituant les feuilles isolantes 1a et 1b mais devront donc, de plus ici, être réalisés dans un matériau étanche à l'eau.

On pourrait également suivant l'invention découper en une seule opération les fenêtres supérieures 7_{A} (côté A) et les fenêtres inférieures 7_{B} (côté B).

On comprend que la présente invention, est particulièrement intéressante dans la mesure où elle permet, à partir d'un élément de base de grande longueur enroulé sur lui-même, de constituer facilement et rapidement, avec un outillage des plus réduit, des éléments chauffants de longueur quelconque fonction des dimensions et formes du terrain à chauffer.

Dans une variante de la présente invention qui est représentée sur la figure 5, on a prévu de réaliser au travers de l'élément de base 1 des ouvertures allongées 10 permettant aux eaux de pluie, de ruissellement etc, lorsque les éléments de chauffage 5 sont recouverts par la terre ou le complexe artificiel à chauffer, de s'écouler à travers ces ouvertures, évitant ainsi que des eaux stagnantes ne perturbent le bon fonctionnement des éléments de chauffage ainsi que la bonne évacuation des eaux de pluie ou des eaux provenant du dégel.

On décrira ci-après, en regard des figures 6a à 6e et 7a à 7g un mode de mise en oeuvre de l'invention particulièrement intéressant au niveau de la facilité de mise en oeuvre et de celui des coûts de production.

Dans une première étape (figures 6a et 7a) de ce mode de mise en oeuvre préférentiel de l'invention, on effectuera un collage d'une feuille d'aluminium 4 sur une feuille support 1a de PVC au moyen d'une colle dite "transposable", c'est-à-dire une colle de faible pouvoir adhérent permettant un décollage facile de l'objet qu'elle est destinée à fixer et un recollage ultérieur de ce dernier sur un autre support.

On effectuera ensuite, dans une seconde étape (figures 6b et 7b), un découpage de la feuille d'aluminium 4 dans le sens longitudinal de façon à constituer une série de bandes adjacentes 3. Un tel découpage sera de type dit "à mi-chair" c'est-à-dire qu'il s'arrêtera au niveau de la surface de la feuille support 1a en PVC.

Au cours d'une troisième étape (figures 6c et 7c), on enduira d'une colle C une sur deux des bandes 3, à savoir des bandes 3'.

On viendra ensuite, dans une quatrième étape (figures 6d et 7d), coller sur la surface des bandes 3 un second film support en PVC 1'a, qui n'adhérera donc seulement qu'aux bandes longitudinales 3 revêtues de colle C.

Dans une cinquième étape (figures 6e et 7e) on réalisera un "échenillage" de l'ensemble précédemment constitué, c'est-à-dire que l'on assurera la séparation des deux feuilles support 1a et 1'a. Au cours de cette séparation, on comprend que les bandes 3', en raison de la présence de la colle C resteront fixées sur la feuille support 1'a (le pouvoir adhésif de la colle étant supérieur à celui de la colle "transposable"), alors que les bandes 3 non revêtues de colle C resteront fixées par la colle transposable sur la feuille la. Il restera donc, ainsi que représenté sur la figure 7f, à recouvrir par des feuilles support respectives en PVC 1b et 1b' ces deux éléments pour disposer alors de deux éléments de chauffage 5 et 5'.

Un tel mode de mise en oeuvre est intéressant d'une part en ce qu'il permet d'utiliser dans sa totalité la surface de la feuille d'aluminium 4, ce qui est particulièrement performant au niveau du prix de revient du film chauffant d'une part en raison de la simplicité de mise en oeuvre du procédé et d'autre part en ce que ce dernier permet de réaliser au cours d'un même cycle de fabrication deux de ces films chauffants.

## Revendications

1. Dispositif de chauffage de sols, notamment recouverts de revêtements en matière de synthèse, du type constitué d'un film chauffant (1), **caractérisé en ce qu'**il comprend deux feuilles support (1a,1b ; 1'a,1'b), isolantes électriquement et étanches, entre lesquelles sont disposées des bandes (3,3') parallèles conductrices et résistives qui s'étendent suivant la longueur de la feuille support, et qui sont associées deux à deux de façon que, à une extrémité (B), elles soient respectivement réunies à deux bornes d'alimentation électrique (L,N), et à l'autre extrémité (A), elles soient réunies entre elles par un pont conducteur (9).

2. Dispositif suivant la revendication 1 **caractérisé en ce que**, entre les bandes conductrices (3,3'), le film (1) est traversé de part en part par des orifices (10).

3. Dispositif suivant l'une des revendications 1 ou 2 **caractérisé en ce que** les bandes conductrices (3,3') sont libres vis-à-vis des feuilles (1a, 1b ; 1'a, 1'b).

4. Dispositif suivant l'une des revendications précédentes **caractérisé en ce que** l'une des feuilles (1a, 1b ; 1'a, 1'b) est réalisée en un matériau opaque et l'autre feuille est réalisée en un matériau translucide.

5. Dispositif suivant l'une des revendications précédentes **caractérisé en ce que** le pont conducteur (9) entre deux bandes (3,3') est réalisé par un élément de bande.

6. Dispositif suivant la revendication 5 **caractérisé en ce qu'**une fenêtre (7_{A}, 7_{B}) est découpée dans l'une des feuilles (1a,1b) de façon à dégager une petite surface de bande (s_{A},s_{B}) et le pont conducteur (9) est fixé sur chacune de ces dites surfaces de bande.

7. Dispositif suivant la revendication 6 **caractérisé en ce que** le pont conducteur (9) et la réunion des bandes (3,3') à la connexion électrique sont isolés par recouvrement et fixation sur ces éléments, notamment par soudure ou par collage, d'un morceau de feuille isolante et étanche.

8. Dispositif suivant l'une des revendications précédentes **caractérisé en ce que** les bandes conductrices (3,3')et les intervalles qui les séparent les unes des autres ont la même largeur.

9. Film destiné à la réalisation de dispositifs de chauffage suivant l'une des revendications 1 à 7, **caractérisé en ce qu'**il est constitué de deux feuilles support (1a,1b), isolantes électriquement et étanches, entre lesquelles sont disposées des bandes (3,3') parallèles conductrices qui s'étendent suivant la longueur des feuilles support.

10. Procédé de fabrication d'un film suivant la revendication 9, **caractérisé en ce qu'**il comporte les étapes consistant à :
- coller une feuille conductrice et résistive (4), notamment en aluminium, sur une feuille support isolante (la), notamment en PVC, au moyen d'une colle transposable,
- découper "à mi-chair" dans la feuille conductrice des bandes (3) parallèles et longitudinale,
- enduire de colle (C), à raison d'une sur deux, les bandes parallèles et longitudinales (3'),
- déposer sur celles-ci une feuille support (1'a) isolante et étanche,
- séparer l'un de l'autre les composants respectifs constitués d'une feuille support (1a, 1'a) et des bandes conductrices respectives (3,3') qui y adhèrent,
- coller sur chacun desdits composants une seconde feuille support (1b,1'b) de façon que les bandes conductrices (3,3') soient respectivement prises en sandwich entre les deux feuilles support (1a-1b ; 1'a-1'b).

11. Procédé de fabrication d'un dispositif de chauffage à partir d'un film suivant la revendication 9, **caractérisé en ce qu'**il comporte les étapes consistant à :
- découper le film transversalement afin de le mettre à longueur (L),
- réunir électriquement deux à deux les bandes conductrices (3,3') à une extrémité (A) du dispositif de chauffage,
- constituer des bornes d'alimentation électriques (12,14) aux extrémités opposées respectives de chacune des paires de bandes (3,3').

12. Procédé suivant la revendication 11 **caractérisé en ce que** la mise en contact électrique avec les bandes conductrices (3,3') est réalisée par découpage à mi-chair d'une fenêtre (S_{A},S_{B}) dans l'une des feuilles support (1b,1'b), élimination de la décortique correspondante, soudure de l'élément (9,12,14) à mettre en contact électrique et étanchéification de la zone correspondante par collage d'une pièce isolante.

## Claims

1. A soil-heating device, especially those covered by synthetic coatings, of the type comprising a heating film (1), **characterised in that** it comprises two sealed and electrically insulating support sheets (1a, 1b; 1'a, 1'b) between which parallel conductive and resistive strips (3, 3') are arranged which extend over the length of the support sheet, and which are associated in pairs such that at one end (B) they are respectively connected to two electrical supply connectors (L, N), and at the other end (A) they are connected to each other by a conductive bridge (9).

2. The device as claimed in Claim 1, **characterised in that** orifices (10) pass through the film (1) from side to side between the conductive strips (3, 3').

3. The device as claimed in either of Claims 1 or 2, **characterised in that** the conductive strips (3, 3') are free vis-à-vis the sheets (1a, 1b; 1'a, 1'b).

4. The device as claimed in any one of the preceding Claims, **characterised in that** one of the sheets (1a, 1b; 1'a, 1'b) is made of opaque material and the other sheet is made of translucid material.

5. The device as claimed in any one of the preceding Claims, **characterised in that** the conductive bridge (9) between two strips (3, 3') is made by a strip element.

6. The device as claimed in Claim 5 **characterised in that** a window (7_{A}, 7_{B}) is cut out in one of the sheets (1a, 1b) so as to disengage a small strip surface (S_{A}, S_{B}) and the conductive bridge (9) is fixed on each of said strip surfaces.

7. The device as claimed in Claim 6, **characterised in that** the conductive bridge (9) and the connecting of the strips (3, 3') to the electrical connection are insulated by covering and fixing a piece of insulating and sealed sheet onto said elements, especially by welding or by adhesion.

8. The device as claimed in any one of the preceding Claims **characterised in that** the conductive strips (3, 3') and the intervals separating them from one another are of the same width.

9. A film for making heating devices as claimed in any one of Claims 1 to 7, **characterised in that** it comprises two sealed and electrically insulating support sheets (1a, 1b) between which parallel conductive strips (3, 3') extending over the length of the support sheets are arranged.

10. A process for manufacturing a film as claimed in Claim 9, **characterised in that** it comprises the steps consisting of:
- adhering a conductive and resistive sheet (4), made of aluminium especially, to an insulating support sheet (1a), especially made of PVC, by means of transposable adhesive,
- cutting out "to half depth" in the conductive sheet of the parallel and longitudinal strips (3),
- coating with adhesive (C), at the rate of one in two, the parallel and longitudinal strips (3'), and placing an insulating and sealed support sheet (1'a) on them,
- separating the respective components constituted by a support sheet (1a, 1'a) from one another and the respective conductive strips (3, 3') adhering thereto,
- adhering to each of said components a second support sheet (1b, 1'b) such that the conductive strips (3, 3') are respectively sandwiched between the two support sheets (1a - 1b ; 1'a - 1'b).

11. A process for manufacturing a heating device from a film as claimed in Claim 9, **characterised in that** it comprises the steps consisting of:
- cutting out the film transversally in order to cut it to length (L),
- electrically connect the conductive strips (3, 3') in pairs at one end (A) of the heating device,
- constitute electrical supply connections (12, 14) at the respective opposite ends of each of the pairs of strips (3, 3').

12. A process as claimed in Claim 11, **characterised in that** placing the conductive strips (3, 3') in electrical contact is carried out by cutting out a window (S_{A}, S_{B}) to half depth in one of the support sheets (1b, 1'b), eliminating the corresponding husk, welding the element (9, 12, 14) and placing the corresponding zone in electrical contact and sealing it by adhesion of an insulating piece.

## Patentansprüche

1. Vorrichtung zum Heizen von Böden, die insbesondere bedeckt sind mit Belägen aus synthetischem Material, vom Typ, der aus einem Heizfilm (1) besteht, **dadurch gekennzeichnet, dass** sie zwei Trägerfolien (1a, 1b; 1'a, 1'b) aufweist, die elektrisch isolierend und dicht sind und zwischen denen parallele leitende und resistive Bänder (3, 3') angeordnet sind, die sich entlang der Länge der Trägerfolie erstrecken und die paarweise zusammengehörig sind, derart, dass sie an einem Ende (B) jeweils mit zwei Stromversorgungsanschlüssen (L, N) verbunden sind und am anderen Ende (A) durch eine leitende Brücke (9) miteinander verbunden sind.

2. Vorrichtung nach Anspruch 1, **dadurch gekennzeichnet, dass** zwischen den leitenden Bändern (3, 3') der Film (1), von einer Seite zur anderen Seite, von Öffnungen (10) durchdrungen ist.

3. Vorrichtung nach einem der Ansprüche 1 oder 2, **dadurch gekennzeichnet, dass** die leitenden Bänder (3, 3') gegenüber den Folien (1a, 1b; 1'a, 1'b) frei sind.

4. Vorrichtung nach einem der vorhergehenden Ansprüche, **dadurch gekennzeichnet, dass** eine der Folien (1a, 1b; 1'a, 1'b) aus einem undurchsichtigen Material ausgebildet ist und die andere Folie aus einem durchscheinenden Material ausgebildet ist.

5. Vorrichtung nach einem der vorhergehenden Ansprüche, **dadurch gekennzeichnet, dass** die leitende Brücke (9) zwischen zwei Bändern (3, 3') mittels eines Bandelementes ausgebildet ist.

6. Vorrichtung nach Anspruch 5, **dadurch gekennzeichnet, dass** ein Fenster (7_{A}, 7_{B}) in einer der Folien (1a, 1b) ausgeschnitten ist, derart, dass eine kleine Fläche der Bänder (s_{A}, s_{B}) freigelegt ist und die leitende Brücke (9) auf jeder dieser Flächen der Bänder befestigt ist.

7. Vorrichtung nach Anspruch 6, **dadurch gekennzeichnet, dass** die leitende Brücke (9) und die Verbindung der Bänder (3, 3') zum elektrischen Anschluss **dadurch** isoliert sind, dass ein Bedecken von und Befestigen auf diesen Elementen, insbesondere durch Verschweißen oder durch Verkleben, eines Stücks einer isolierenden und dichten Folie erfolgt.

8. Vorrichtung nach einem der vorhergehenden Ansprüche, **dadurch gekennzeichnet, dass** die leitenden Bänder (3, 3') und die Intervalle, die diese voneinander trennen, die gleiche Breite haben.

9. Film, der zur Ausbildung von Beheizungsvorrichtungen gemäß einem der Ansprüche 1 bis 7 dient,
**dadurch gekennzeichnet, dass** er aus zwei Trägerfolien (1a, 1b) besteht, die elektrisch isolierend und dicht sind und zwischen denen parallele leitende Bänder (3, 3') angeordnet sind, die sich entlang der Länge der Trägerfolien erstrecken.

10. Verfahren zur Herstellung eines Films nach Anspruch 9, **dadurch gekennzeichnet, dass** es folgende Schritte umfasst:
- Aufkleben einer leitenden und resistiven Folie (4), insbesondere aus Aluminium, auf eine isolierende Trägerfolie (la), insbesondere aus PVC, mittels eines umsetzfähigen Klebstoffs,
- in die leitende Folie werden parallele und in Längsrichtung verlaufende Bänder (3) "bis zum halben Fleisch" eingeschnitten,
- Klebstoff (C) wird auf die parallelen und in Längsrichtung verlaufenden Bänder (3') im Verhältnis eines von zweien aufgetragen,
- auf diese wird eine isolierende und dichte Trägerfolie (1'a) aufgebracht,
- die jeweiligen Bestandteile werden voneinander getrennt, wobei diese durch eine Trägerfolie (1a, 1'a) und jeweilige an dieser haftende leitende Bänder (3, 3') gebildet sind,
- auf jeden dieser Bestandteile wird eine zweite Trägerfolie (1b, 1'b) aufgeklebt, derart, dass die leitenden Bänder (3, 3') jeweils sandwichartig zwischen den zwei Trägerfolien (1a-1b; 1'a-1'b) umfasst sind.

11. Verfahren zur Herstellung einer Beheizungsvorrichtung ausgehend von einem Film nach Anspruch 9, **dadurch gekennzeichnet, dass** es folgende Schritte umfasst:
- Zerschneiden des Films in Querrichtung, um diesen auf Länge (L) zu bringen,
- die leitenden Bänder (3, 3') werden an einem Ende (A) der Beheizungsvorrichtung paarweise elektrisch verbunden,
- Erstellen von Stromversorgungsanschlüssen (12, 14) an jeweiligen entgegengesetzten Enden eines jeden der Paare von Bändern (3, 3').

12. Verfahren nach Anspruch 11, **dadurch gekennzeichnet, dass** das elektrische In-Kontakt-Bringen mit den leitenden Bändern (3, 3') **dadurch** verwirklicht wird, dass ein Einschneiden "bis zum halben Fleisch" eines Fensters (s_{A}, s_{B}) in eine der Trägerfolien (1b, 1'b), Entfernen des entsprechenden eingeschnittenen Stücks, Verschweißen des Elementes (9, 12, 14) zum elektrischen In-Kontakt-Bringen, und Abdichten der entsprechenden Zone durch Aufkleben eines isolierenden Stücks erfolgt.
